# EUROPÄISCHE PATENTSCHRIFT

(11) **EP 1 340 039 B1**
(45) Veröffentlichungstag und Bekanntmachung des Hinweises auf die Patenterteilung: **27.10.2004**
(21) Anmeldenummer: 01991765.7
(22) Anmeldetag: 29.11.2001
(51) Int. Cl.: F42B 7/08

(54) **SCHROTPATRONEN MIT BIOLOGISCH ABBAUBAREN ZWISCHENMITTELN**
SMALL-SHOT CARTRIDGES CONTAINING BIODEGRADABLE SEPARATORS
CARTOUCHES A PLOMBS CONTENANT DES PIECES INTERCALAIRES BIODEGRADABLES

(30) Priorität: 01.12.2000 DE 10059884; 19.11.2001 DE 10156315
(43) Veröffentlichungstag der Anmeldung: 03.09.2003
(73) Patentinhaber: RUAG Ammotec GmbH, 90765 Fürth (DE)
(72) Erfinder: SCHIKORA, Irene, 91301 Forchheim (DE); WAGNER, Peter, 90765 Fürth (DE); WURZBACHER, Norbert, 90587 Veitsbronn (DE)
(74) Vertreter: Uppena, Franz, Dr.
(86) Internationale Anmeldenummer: PCT/EP2001/013934
(87) Internationale Veröffentlichungsnummer: WO 2002/044644

(56) Entgegenhaltungen:
- DE-A- 4 016 826
- GB-A- 2 172 967
- US-A- 3 469 527
- US-A- 3 707 915
- US-A- 4 782 759

## Beschreibung

Die Erfindung betrifft ein Zwischenmittel zwischen Ladung und Schrot in einer Schrotpatrone.

Je nach dem vorgesehenen Verwendungszweck enthalten Schrotpatronen entweder Dichtscheiben oder Becherpfropfen, die als sogenannte Zwischenmittel bezeichnet die Ladung von dem Schrot trennen. Die Becherpfropfen bestehen in der Regel aus Kunststoff, beispielsweise LDPE (Low Density Polyethylene) oder vergleichbaren Werkstoffen. Die Dichtscheiben können statt aus Plastik auch aus anderen Werkstoffen bestehen, beispielsweise aus Pappe, Filz, Fasern oder Kombinationen derselben. Solche Werkstoffe können zu Dichtproblemen und damit zu Störungen der Innenballistik, der Schussentwicklung im Lauf, der Zündungsund Verbrennungsvorgänge, führen.

In der US-PS 4,782,759 wird ein korbförmiges Zwischenmittel beschrieben, das vorzugsweise aus dem biologisch nicht abbaubaren Polyethylen gefertigt ist.

Aus der GB 2 172 967 A ist eine Schrotpatronenhülse bekannt, die ein Zwischenmittel aufweist, das aus mehreren Teilen zusammen gesetzt ist. Auch hier sind bevorzugte Werkstoffe biologisch nicht abbaubare Kunststoffe sowie Gummi.

Werden diese Zwischenmittel durch den Schuss aus dem Lauf geschleudert und bleiben bei der Jagd in der Natur und beim sportlichen Schießen auf Schießständen liegen, belasten insbesondere die nicht verrottenden Kunststoffe die Umwelt.

Aufgabe der Erfindung ist es, die Zwischenmittel so zu gestalten, dass sie die Umwelt nicht mehr belasten und gleichzeitig die Innenballistik verbessern.

Die Lösung der Aufgabe erfolgt dadurch, dass die Zwischenmittel, die erfindungsgemäße Dichtscheibe und der erfindungsgemäße Becherpfropfen, aus biologisch abbaubaren, nicht spröden Werkstoffen gefertigt werden, die die Temperaturbelastung der Treibgase ohne die Funktion beeinträchtigende Zerstörung vertragen und bei Lagerung unter Kompostierbedingungen vollkommen biologisch abbaubar sind und außerdem eine Formgebung erhalten, die eine optimale Abdichtung gegenüber den heißen Gasen der Treibladung bewirken.

Die biologisch abbaubaren Werkstoffe der Zwischenmittel, beispielsweise der Kunststoff BAK der Firma BAYER, ermöglichen vorteilhaft einen Abbau in der Natur durch Verrotten in einer angemessen Zeit. Bei der Verwendung auf Schießständen ist eine Entsorgung mit dem Hausmüll oder eine Kompostierung möglich. Der Kunststoff kann beispielsweise durch biologisch unbedenkliche Fasern wie Naturfasern, Kohlefasem, Glasfasem oder Mineralfasem, verstärkt werden.

Die konstruktive Gestaltung des erfindungsgemäßen Becherpfropfens mit verstärkten Lamellen ermöglicht einen optimalen Antrieb und eine saubere Führung der Schrotladung. Das Dämpfungsteil ist so gestaltet, dass eine gleichmäßige Kraftübertragung des Gasdrucks auf den Schrotkorb und damit auf die Schrotgarbe gewährleistet ist.

Die neue Formgebung sowie die neuen Werkstoffe der Zwischenmittel bewirken vorteilhaft eine gleichmäßige Verteilung der Schrotgarbe.

Anhand von Ausführungsbeispielen wird die Erfindung näher erläutert.
Es zeigen:
- Figur 1: eine erfindungsgemäße H-Scheibe in der Seitenansicht, geschnitten,
- Figur 2: einen erfindungsgemäßen Becherpfropfen im Längsschnitt und
- Figur 3: in der Aufsicht.

Die Figur 1 zeigt eine erfindungsgemäße Dichtscheibe 1 der H-Form aus einem biologisch abbaubaren Kunststoff. Der Außendurchmesser 2 und der Durchmesser 3 des verstärkten Mittelteils 4 sowie die Dicke 5 der Scheibe sind so aufeinander abgestimmt, dass die Kräfte des Gasdrucks über die gesamte Scheibenfläche gleichmäßig auf die Schrotladung verteilt werden. Die gute Abdichtung der Scheibe 1 gegenüber der Hülsenwand wird durch die sich um den Winkel 6 auf eine Dicke von etwa 0,4 bis 0,5 mm verjüngenden beidseitigen Stege 7 erreicht, die dadurch wie sich an die Hülsenwand anschmiegende Dichtlippen wirken. Der Winkel 6 liegt etwa zwischen 15 und 20 Grad. Auch das Mittelteil 4 verjüngt sich um den gleichen Winkel 6. Bei einem Aussendurchmesser 2 von etwa 18,6 mm, auf das Kaliber abgestimmt, und einer Gesamthöhe 9 von 7,2 mm beträgt die Dicke 5 der Scheibe 3 mm und der Durchmesser 3 des Mittelteils 4 an seiner Stimfläche 7 mm. Dadurch, dass die Dichtscheibe 1 symmetrisch geformt ist, ist es nicht notwendig, den Einbau unter einer bestimmten Richtung vorzunehmen, was den Zusammenbau der Patronen erleichtert.

Die Figur 2 zeigt einen erfindungsgemäßen Becherpfropfen 10 im Längsschnitt. Der Durchmesser 11 ist auf das Kaliber abgestimmt und die gesamte Höhe 12, im vorliegenden Ausführungsbeispiel 40 mm, ist unterteilt in die Höhe 13 des Korbes 14 für den Schrot, hier 23 mm, die Höhe 15 des Dämpfungsteils 16, hier 9,5 mm, und die Höhe 17 des napfförmigen Dichtungsteils 18, hier 7,5 mm, dessen ringförmige Wand sich an die Hülse anschmiegt. Das Dämpfungsteil 16 besteht aus zwei parallel angeordneten, dünnwandigen V-förmigen Stegen 19, deren Firstkanten 20 sich gegenüberliegen, wie aus Figur 3 ersichtlich. Der Korb 14 weist auf seinem Umfang gleichmäßig verteilt vier bis auf den Korbboden reichende Schlitze 21 auf, die in Richtung der Mittelachse 22 verlaufen. Die einzelnen Wandsegmente wirken wie federnde Lamellen, die die Freigabe der Schrotgarbe beim Austritt aus dem Geschoss erleichtern. Auch hier ermöglicht die Formgebung des Zwischenmittels eine gleichmäßige Übertragung des Gasdrucks auf die Schrotgarbe und eine optimale Abdichtung zum Lauf.

## Patentansprüche

1. Zwischenmittel zwischen Ladung und Schrot in einer Schrotpatrone, **dadurch gekennzeichnet, dass** das Zwischenmittel (1, 10) aus einem nicht spröden, biologisch abbaubaren Werkstoff besteht, der die Temperaturbelastung der Treibgase ohne die Funktion beeinträchtigende Zerstörung verträgt und bei Lagerung unter Kompostierbedingungen biologisch vollkommen abbaubar ist.

2. Zwischenmittel nach Anspruch 1, **dadurch gekennzeichnet, dass** das Zwischenmittel die Form einer H-förmigen, symmetrisch ausgebildeten Dichtscheibe (1) aufweist, die ein verstärktes Mittelteil (4) aufweist, dass der Durchmesser (3) des Mittelteils (4) und der Außendurchmesser (2) der Dichtscheibe (1) so aufeinander abgestimmt sind, dass die Kräfte des Gasdrucks über die gesamte Scheibenfläche gleichmäßig auf die Schrotladung verteilt werden.

3. Zwischenmittel nach Anspruch 1 oder 2, **dadurch gekennzeichnet, dass** sich der Außendurchmesser (2) der Dichtscheibe (1) zum Durchmesser (3) der Oberfläche des Mittelteils (4) verhält wie etwa 2,3 bis 2,8 zu 1.

4. Zwischenmittel nach Anspruch 2 oder 3, **dadurch gekennzeichnet, dass** die Dichtscheibe (1) auf ihrer Ober- und Unterseite an ihrem Außenrand symmetrisch geformte Stege (7) aufweist, die sich zu ihrem Ende hin verjüngen und als Dichtlippen wirken.

5. Zwischenmittel nach einem der Ansprüche 2 bis 4, **dadurch gekennzeichnet, dass** sich das Mittelteil (4) der Dichtscheibe (1) sowie die Stege (7) unter dem gleichen Winkel (6) verjüngen und dass der Winkel (6) etwa zwischen 15 und 20 Grad liegt.

6. Zwischenmittel nach Anspruch 1, **dadurch gekennzeichnet, dass** das Zwischenmittel die Form eines Becherpfropfens (10) aufweist, dass die Wände des Korbes (14) für den Schrot durch bis auf den Korbboden reichende Schlitze (21) lamellenförmig ausgebildet sind, dass das Dämpfungsteil (16) aus zwei parallel angeordneten, dünnwandigen V-förmigen Stegen (19) besteht, deren Firstkanten (20) sich gegenüberliegen und dass das Dichtungsteil (18) napfförmig ausgebildet ist.

7. Zwischenmittel nach Anspruch 6, **dadurch gekennzeichnet, dass** sich die Wände des Korbes (14) und des Dichtungsteils (18) jeweils zu ihrem Rand hin verjüngen.

8. Zwischenmittel nach einem der Ansprüche 1 bis 7, **dadurch gekennzeichnet, dass** der Werkstoff durch biologisch unbedenkliche Fasern wie Naturfasern, Kohlefasern, Glasfasern oder Mineralfasem, verstärkt ist.

9. Zwischenmittel nach einem der Ansprüche 1 bis 8, **dadurch gekennzeichnet, dass** der Werkstoff ein Kunststoff ist.

## Claims

1. A separator between charge and small shot in a shotgun cartridge, **characterised in that** the separator (1, 10) consists of a non-brittle, biodegradable material that tolerates the thermal stress of the propellant gases without function-impairing destruction and is totally biodegradable when stored under composting conditions.

2. Separator according to Claim 1, **characterised in that** the separator has the form of an H-shaped, symmetrically formed gasket (1) which has a reinforced middle portion (4), **in that** the diameter (3) of the middle portion (4) and the outside diameter (2) of the gasket (1) are matched to one another in such a way that the forces of the gas pressure over the entire area of the gasket are uniformly distributed to the small-shot charge.

3. Separator according to Claim 1 or 2, **characterised in that** the ratio of the outside diameter (2) of the gasket (1) to the diameter (3) of the surface of the middle portion (4) amounts to approximately 2.3 to 1 to 2.8 to 1.

4. Separator according to Claim 2 or 3, **characterised in that** on its upper side and on its underside on its outer edges the gasket (1) exhibits symmetrically formed members (7) which taper towards its ends and which act as sealing lips.

5. Separator according to one of Claims 2 to 4, **characterised in that** the middle portion (4) of the gasket (1) and also the members (7) taper at the same angle (6) and **in that** the angle (6) is between approximately 15 degrees and 20 degrees.

6. Separator according to Claim 1, **characterised in that** the separator has the form of a cup stopper (10), **in that** the walls of the basket (14) for the small shot are formed in lamellar manner by slots (21) extending as far as the bottom of the basket, **in that** the damping portion (16) consists of two thin-walled, V-shaped members (19) arranged in parallel, the ridges (20) of which are situated opposite one another, and **in that** the sealing portion (18) is bowl-shaped.

7. Separator according to Claim 6, **characterised in that** the walls of the basket (14) and of the sealing portion (18) each taper towards their edge.

8. Separator according to one of Claims 1 to 7, **characterised in that** the material is reinforced by biologically harmless fibres such as natural fibres, carbon fibres, glass fibres or mineral fibres.

9. Separator according to one of Claims 1 to 8, **characterised in that** the material is a synthetic material.

## Revendications

1. Pièce intermédiaire entre charge et plombs dans une cartouche à plombs, **caractérisée par le fait que** la pièce intermédiaire (1, 10) est formée d'une matière cassante, biodégradable, qui supporte la sollicitation thermique des gaz propulsifs sans subir de destruction préjudiciable au fonctionnement et qui, entreposée dans des conditions de compostage, est intégralement biodégradable.

2. Pièce intermédiaire selon la revendication 1, **caractérisée par le fait que** la pièce intermédiaire se présente sous la forme d'un disque d'étanchéité (1) en forme de H, symétrique, qui comporte une partie médiane (4) renforcée, **par le fait que** le diamètre (3) de la partie médiane (4) et le diamètre extérieur (2) du disque d'étanchéité (1) sont mutuellement adaptés de telle sorte que les forces de pression des gaz soient réparties régulièrement sur la charge de plombs.

3. Pièce intermédiaire selon revendication 1 ou 2, **caractérisée par le fait que** le diamètre extérieur (2) du disque d'étanchéité (1) se situe dans un rapport d'environ 2,3- 2,8 à 1 avec le diamètre (3) de la surface de la pièce intermédiaire (4).

4. Pièce intermédiaire selon revendication 2 ou 3, **caractérisée par le fait que** le disque d'étanchéité (1), sur ses faces supérieure et inférieure, présente des nervures (7) aménagées de manière symétrique sur son bord extérieur qui s'amincissent en direction de leur extrémité et agissent en lèvres d'étanchéité.

5. Pièce intermédiaire selon une des revendications 2 à 4, **caractérisée par le fait que** la partie médiane (4) du disque d'étanchéité (1) ainsi que les nervures (7) s'amincissent avec le même angle (6), et **par le fait que** l'angle (6) est compris environ entre 15 et 20 degrés.

6. Pièce intermédiaire selon revendication 1, **caractérisée par le fait que** la pièce intermédiaire a la forme d'un bouchon évidé (10), **par le fait que** les parois de la partie panier (14) contenant le plomb sont découpées en lamelles par des fentes (21) qui s'étendent jusqu'au fond de la partie panier, **par le fait que** l'élément amortisseur (16) est formé de deux cloisons (19) à paroi fine en forme de V, mutuellement parallèles, dont les sommets (20) sont disposés en vis-à-vis et **par le fait que** l'élément d'étanchéité (18) est conformé en auget.

7. Pièce intermédiaire selon revendication 6, **caractérisée par le fait que** les parois de la partie panier (14) et de l'élément d'étanchéité (18) s'amincissent chaque fois en direction de leur bord.

8. Pièce intermédiaire selon une des revendications 1 à 7, **caractérisée par le fait que** le matériau est renforcé au moyen de fibres sans danger sur le plan biologique, telles que des fibres naturelles, des fibres de carbone, des fibres de verre ou des fibres minérales.

9. Pièce intermédiaire selon une des revendications 1 à 8, **caractérisée par le fait que** le matériau est une matière plastique.
